# EUROPÄISCHE PATENTSCHRIFT

(11) **EP 0 921 079 B1**
(45) Veröffentlichungstag und Bekanntmachung des Hinweises auf die Patenterteilung: **14.05.2003**
(21) Anmeldenummer: 98890353.0
(22) Anmeldetag: 01.12.1998
(51) Int. Cl.: B65D 81/32

(54) **Behälter mit zwei Aufnahmeräumen**
Two compartment container
Récipient à deux compartiments

(30) Priorität: 02.12.1997 AT 204397; 03.03.1998 AT 36698
(43) Veröffentlichungstag der Anmeldung: 09.06.1999
(73) Patentinhaber: Plastikwerk Expan GesmbH, 9010 Klagenfurt (AT)
(72) Erfinder: Sturm, Josef, 9064 Pischelsdorf (AT); Schmuck, Augustin, 9020 Klagenfurt (AT)
(74) Vertreter: Beer, Manfred, Dipl.-Ing.

(56) Entgegenhaltungen:
- EP-A- 0 230 195
- EP-A- 0 344 849
- EP-A- 0 561 322
- WO-A-93/14990
- FR-A- 2 599 006
- US-A- 3 802 604
- US-A- 4 646 947

## Beschreibung

Die Erfindung betrifft einen Behälter mit den Merkmalen des einleitenden Teils von Anspruch 1.

Solche Behälter werden beispielsweise in der Kosmetikbranche verwendet, wenn zwei Substanzen erst unmittelbar vor Gebrauch miteinander zu vermengen sind.

Ein Zwei-Kammer-Behälter mit den Merkmalen des einleitenden Teils von Anspruch 1 ist aus der FR 2599006 A bekannt. Bei diesem bekannten Behälter wird durch Drehen der Verschlußkappe der Oberteil des Behälters, der auf den Unterteil geschraubt ist, mitgedreht und so gegenüber dem Unterteil des Behälters in achsialer Richtung verstellt, so daß durch die an der Verschlußkappe vorgesehene, in das Innere des Oberteils ragende Einrichtung im Boden des Oberteils eine Verbindungsöffnung zwischen den beiden Aufnahmeräumen des bekannten Behälters hergestellt wird.

Aus der EP 0 561 322 A ist ein Zwei-Kammer-Schalter bekannt, dessen Verschlußkappe. nach dem Entfernen eines ringförmigen Teils der Verschlußkappe nach unten gestoßen werden kann, um eine Verbindungsöffnung zwischen den beiden Aufnahmeräumen des Behälters herzustellen.

Der Erfindung liegt die Aufgabe zugrunde, einen Behälter mit zwei Aufnahmeräumen für zunächst getrennt voneinander zu lagernde flüssige Medien, die vor Gebrauch miteinander zu mischen sind, zur Verfügung zu stellen, der einen möglichst einfachen Aufbau aufweist, der aus möglichst wenig Einzelteilen besteht und der es nach dem Vermengen der flüssigen Medien erlaubt, das Gemenge problemlos dort aufzutragen, wo es benötigt wird. Dabei soll ein unbeabsichtigtes Bewegen der Verschlußkappe und damit ein vorzeitiges Herstellen der Verbindungsöffnung zwischen den Aufnahmeräumen verhindert sein.

Erfindungsgemäß wird diese Aufgabe bei einem Behälter der oben genannten Gattung durch die Merkmale des Anspruches 1 gelöst.

Bevorzugte und vorteilhafte Ausgestaltungen des erfindungsgemäßen Behälters sind Gegenstand der Unteransprüche.

Weitere Einzelheiten, Merkmale und Vorteile des erfindungsgemäßen Behälters ergeben sich aus der nachstehenden Beschreibung bevorzugter Ausführungsbeispiele. Es zeigt:
Fig. 1 bis 3 eine erste Ausführungsform eines Behälters in drei Ansichten,
Fig. 4 im Längsschnitt den Behälter aus den Fig. 1 bis 3,
Fig. 5 einen Schnitt ähnlich Fig. 4, wobei die beiden Aufnahmeräume miteinander in Verbindung stehen und die Ausgießöffnung an der Kappe offen ist,
Fig. 6 eine Ansicht des Behälters, der in Fig. 5 im Schnitt dargestellt ist,
Fig. 7 in einem Schnitt ähnlich Fig. 4 eine andere Ausführungsform eines Behälters,
Fig. 8 den Behälter aus Fig. 7, nachdem das die beiden Aufnahmeräume voneinander trennende Verschlußelement geöffnet worden ist,
Fig. 9 eine dritte Ausführungsform eines Behälters, wobei Unterteil und Oberteil getrennt voneinander und noch nicht miteinander verbunden dargestellt sind,
Fig. 10 eine Seitenansicht hiezu,
Fig. 11 eine Draufsicht zu Fig. 9 und 10,
Fig. 12 einen Schnitt ähnlich jenem der Fig. 4 durch den Behälter aus Fig. 9 bis 11,
Fig. 13 einen Schnitt ähnlich Fig. 12 bei geöffnetem Verschlußorgan und gemischten Inhalten der Aufnahmeräume,
Fig. 14 eine Ansicht des Behälters von Fig. 13,
Fig. 15 und 16 eine Ausführungsform mit Entlüftung in verschiedenen Stellungen und die
Fig. 17 und 18 Einzelheiten in vergrößertem Maßstab.

Bei der in Fig. 1 bis 6 gezeigten Ausführungsform eines erfindungsgemäßen Behälters 1 besteht dieser aus einem flaschenförmigen Unterteil 2, in dem der erste Aufnahmeraum 3 untergebracht ist, und einem auf den Unterteil 2 aufgesetzten Oberteil 4, in dem der zweite Aufnahmeraum 5 für ein flüssiges Medium untergebracht ist. Der Innenraum des flaschenförmigen Unterteils 2 dient als erster Aufnahmeraum 3 für die Aufnahme eines ersten flüssigen Mediums 6. Der Aufnahmeraum 5 im Oberteil 4 nimmt das zweite flüssige Medium 7 auf.

Auf den den zweiten Aufnahmeraum 5 enthaltenden Oberteil 4 ist eine Schraubkappe 10 auf einen hohlen, rohrförmigen Stutzen 11 mit Hilfe eines Gewindes 12 aufgeschraubt. Im Bereich ihrer Ausgießöffnung 13 ist die Schraubkappe 10 beispielsweise durch einen abtrennbaren, vorzugsweise mit der Schraubkappe 10 einstückigen Verschlußteil 14 verschlossen. Der Stutzen 11, auf den die Verschlußkappe 10 aufgeschraubt ist, ist mit seinem unteren Ende 15 im Hals 16 an der oberen Endwand 17 des flaschenförmigen Unterteils 2 aufgenommen und dort durch eine Membran 20 verschlossen, so daß der Aufnahmeraum 5 im Oberteil 4 des Behälters 1 vom Aufnahmeraum 3 im Unterteil 2 des Behälters 1 getrennt ist, und sich die flüssigen Medien 7 und 6 miteinander nicht mischen können.

Vom Stutzen 11 ragt ein glockenförmiger Wandteil 22 nach unten, dessen freier Rand 23 beispielsweise durch eine Schnappverbindung 24 mit der Wand 25 des Unterteils 2 im Bereich einer zwischen der Seitenwand 25 und der oberen Endwand 17 vorgesehenen nach innen springenden Schulter 26 verbunden ist. So ist der Unterteil 2 mit dem Oberteil 4 des Behälters 1 verbunden.

Zwischen dem unteren freien Rand 30 der Schraubkappe 10 und einer zum rohrförmigen Stutzen 11 im wesentlichen senkrecht stehenden Ringfläche 31 der glockenförmigen Wand 22 des Oberteils 4 ist ein Garantiering 32 vorgesehen, der durch Anziehen an einer Aufreißlasche 33 abgenommen werden kann.

Die Schnappverbindung 24 zwischen dem Oberteil 4 und dem Untertetil 2 des Behälters 1 umfaßt oberhalb der Schulter 26 eine nach außen vorspringende Ringrippe an der Wand 25 des Unterteils 2 und im Bereich des freien Randes des glockenförmigen Wandteils 22 des Oberteils 4, eine nach innen weisende Ringrippe. Bei miteinander verbundenem Unterteil 2 und Oberteil 4 steht der freie Rand des Wandteils 22 auf dem nach innen weisenden Wandbereich der Schulter 26 auf und die Rippe am Wandteil 22 greift unter die Rippe an der Wand 25 des Unterteils 2 ein. So ist eine einfache Schnappverbindung 24 gegeben.

Die Verschlußkappe 10 besitzt einen nach innen ragenden, hohlen, zylinderförmigen Ansatz 34, der innerhalb des Stutzens 11 des Oberteils 4 aufgenommen ist und vorzugsweise mit seiner Außenfläche an der Innenfläche des Stutzens 11 anliegt. Der Ansatz 34 ist in Längsrichtung wenigstens einmal unterbrochen, z.B. durch wenigstens einen Längsschlitz. Der freie, nach unten weisende Rand des Ansatzes 34 ist als Schneidkante 36 ausgebildet, die in der in Fig. 4 gezeigten Stellung des Behälters 1, in der die beiden Aufnahmeräume 3 und 5 miteinander noch nicht in Verbindung stehen, der die Aufnahmeräume 3 und 5 voneinander trennenden Membran 20 zugeordnet ist. Ein unbeabsichtigtes nach-unten-Bewegen der Verschlußkappe 10, beispielsweise durch eine Schraubbewegung der Kappe 10, ist durch den zwischen ihrem unteren Rand 30 und der Schulter 31 in der Wandung 22 des Oberteils 4 vorgesehenen Garantiering 32 verhindert. Erst nach dem Entfernen (Abreißen) des Garantieringes 32 kann die zunächst unmittelbar neben (über) der Membran 20 angeordnete Schneidkante 36 der Verschlußkappe 10 durch nach-unten-Schrauben der Verschlußkappe 10 abgesenkt werden, so daß die Membran 20 ringsum vom den zweiten Aufnahmeraum 5 begrenzenden Stutzen 11 abgetrennt wird. Hierauf stehen die Aufnahmeräume 3 und 5 miteinander in Verbindung und die in ihnen enthaltenen flüssigen Medien können miteinander vermengt werden. Diese Stellung ist in Fig. 5 gezeigt.

Um das Heraustrennen der Membran 20 durch die Schneidkante 36 am Ansatz 34 zu erleichtern, kann am Rand der Membran 20, also dort, wo die Schneidkante 36 angreift, eine Schwächungslinie (Materialverdünnung) vorgesehen sein.

Nach dem Abtrennen des Verschlußteils 14 an der Ausgießöffnung 13 der Kappe 10 kann das vermischte Medium aus den nunmehr miteinander verbundenen ersten und zweiten Aufnahmeräumen 3 und 5 ausgegossen oder durch elastisches Verformen des Unterteils 2 des Behälters 1 herausgedrückt werden.

Die in den Fig. 7 und 8 gezeigte Ausführungsform entspricht weitestgehend der in den Fig. 1 bis 6 gezeigten Ausführungsform mit dem Unterschied, daß die beiden Aufnahmeräume 3 und 5 nicht durch eine Membran, sondern durch ein Verschlußelement 35 nach Art eines Stopfens voneinander getrennt sind. Das Verschlußelement 35 ist in das untere Ende des Stutzens 11 im Oberteil 4 eingesetzt und wird durch eine Außenrippe 56, die über das nach oben weisende Ende 37 der die Öffnung begrenzenden Wand 38 greift, festgehalten. Anstelle einer durchgehenden Rippe 36 können auch mehrere Haltevorsprünge vorgesehen sein. Das Verschlußelement 35 kann auch ein voller Pfropfen aus (gummi-)elastischem Werkstoff sein.

Um das Verschlußelement 35 aus seiner die Aufnahmeräume 3 und 5 voneinander trennenden Stellung herausdrücken zu können, ist an der Verschlußkappe 10 ein (hohler) Stempel 40 angeordnet, der im gezeigten Ausführungsbeispiel zwei (oder mehrere) im Querschnitt kreisbogenförmige Wandteile 41 aufweist, deren freie Enden 42 in der in Fig. 7 gezeigten Stellung (voneinander getrennte Aufnahmeräume 3 und 5) an der zum Aufnahmeraum 5 hin weisenden Fläche des Verschlußelementes 35 anliegen oder knapp über dieser angeordnet sind. Nach dem Entfernen des Garantieringes 32 kann die Verschlußkappe 10 durch eine Schraubbewegung nach unten bewegt werden, wobei das Verschlußelement 35, wie in Fig. 8 gezeigt, aus der unteren Öffnung des den zweiten Aufnahmeraum 5 begrenzenden Stutzens 11 herausgedrückt wird und sich die in den Aufnahmeräumen 3 und 5 enthaltenen flüssigen Medien miteinander vermengen können. Die weitere Handhabung ist ähnlich jener der Fig. 1 bis 6, wobei noch darauf hinzuweisen ist, daß der Stempel 40 an der Verschlußkappe 10, der dem Verschlußelement 35 zugeordnet ist, das Ausgießen nicht behindert, da zwischen seinen Wandteilen 41 durchgehende Schlitze 43 vorgesehen sind.

Um sicherzustellen, daß das Verschlußelement 35 bei Überdruck im Aufnahmeraum 5 nicht aus dem Stutzen 11 herausgedrückt wird, ohne daß dies beabsichtigt ist, kann vorgesehen sein, daß am freien Ende des Stempels 40 eine Abstützung, z.B. ein Ring vorgesehen ist, die von innen her an der Innenfläche der nach oben weisenden Ringwand des Verschlußelementes 35 anliegt. So wird verhindert, daß die Rippe 56 vom Ende 37 unerwünscht freikommt.

Zur exakten Führung der Verschlußkappe 10 an dem mit dem Außengewinde versehenen Stutzen 11 ist ein zylinderförmiger Ansatz 39 vorgesehen, der von der Außenwand der Verschlüßkappe 10 nach unten ragt und an der Innenfläche des Stutzens 11 des Oberteils 4 geführt ist. Dieser Ansatz 39 stellt auch eine zusätzliche Abdichtung des Aufnahmeraumes 5 dar.

Die in den Fig. 9 bis 14 gezeigte Ausführungsform des Behälters 1 entspricht bis auf die nachstehend beschriebenen Unterschiede der in den Fig. 7 und 8 gezeigten Ausführungsform. Zum Verbinden des flaschenförmigen Unterteils 2 mit dem den zweiten Aufnahmeraum 5 enthaltenden Oberteil 4 ist am unteren Ende der den zweiten Aufnahmeraum 5 zur Seite hin begrenzenden Wand des Stutzens 11 eine ein Innengewinde tragende Verlängerung 50 vorgesehen. Die Verlängerung 50 kann über ein Außengewinde am Hals 16 des flaschenförmigen Unterteils 2 geschraubt werden. Die Außenwand 22 des Oberteils 4 sitzt mit ihrem freien Rand im Randbereich der oberen Wand 17 des Unterteils auf und zwar in einer dort eingeformten, ringförmigen Stufe.

Bei der in den Fig. 9 bis 14 gezeigten Ausführungsform ist an dem nach innen weisenden, unteren Rand des Stutzens 11 parallel zur das Innengewinde aufweisenden Verlängerung 50 desselben ein Ringflansch 51 vorgesehen, der in den Hals 16 des Unterteils 2 greift, wenn der Unterteil 2 mit dem Oberteil 4 verbunden ist, wie dies Fig. 13 und 12 zeigen.

Es ist darauf hinzuweisen, daß bei der in den Fig. 9 bis 14 gezeigten Ausführungsform anstelle des Stempels 40 zum Herausdrücken des Verschlußelementes 35 aus dem unteren Ende des Stutzens 11, wenn am unteren Ende des Stutzens 11 eine Membran 20 vorgesehen ist, ähnlich wie bei der Ausführungsform nach Fig. 1 bis 6, eine mit der Verschlußkappe 10 verbundene Schneideinrichtung (Schneidkante 36) zum Öffnen der Membran 20, also zum Verbinden der beiden Aufnahmeräume 3 und 5 vorgesehen sein kann.

Auch bei der in den Fig. 9 bis 14 gezeigten Ausführungsform kann die Verschlußkappe 10 erst bewegt werden, nachdem der Garantiering 32 abgenommen worden ist.

Die in den Fig. 9 bis 14 gezeigte Ausführungsform hat den Vorteil (sh. Fig. 9 und 10), daß der Unterteil 2 durch eine über seinen Hals 16 geschraubte Verschlußkappe noch verschlossen ist, wenn der Oberteil 4 nicht aufgesetzt ist. Dies erlaubt es, beispielsweise in einem Geschäft, mit flüssigen Medien gefüllte Unterteile 2 und Oberteile 4 je nach Bedarf oder Wunsch miteinander zu kombinieren, indem mit dem entsprechenden, flüssigen Medium gefüllte Oberteile 4 und Unterteile 2 ausgewählt und die beiden Teile des Behälters 1 nach dem Entfernen der Schraubkappe vom Unterteil 2 durch Aufschrauben des Oberteils 4 miteinander verbunden werden. Dies ist ohne Vermengen der flüssigen Medien 6 und 7 im Unterteil 2 und im Oberteil 4 möglich, da der Aufnahmeraum 5 mit dem flüssigen Medium 7 des Oberteils 4 durch das Verschlußelement 35 oder die wahlweise vorgesehene Membran 20 verschlossen ist und erst durch nach-unten-Schrauben der Verschlußkappe 10 geöffnet wird, indem das Verschlußelement 35 aus dem unteren Ende des Stutzens 11 herausgedrückt oder die am unteren Ende des Stutzens 11 vorgesehene Membran aufgeschnitten wird. Auch die in den Fig. 9 bis 14 gezeigte Ausführungsform kann als fertige Einheit, nämlich als Behälter 1 mit miteinander verbundenem Unterteil 2 und Oberteil 4 zum Kauf bereitstehen.

Die Möglichkeit, mit verschiedenen Medien gefüllte Behälterteile (Unterteil 2, Oberteil 4) miteinander zu kombinieren, besteht auch bei den Ausführungsformen nach den Fig. 1 bis 8. Dort kann auf den hals 16 des Unterteils 2 eine Kappe aufgesetzt (aufgeschnappt) sein, die vor dem Verbinden eines Unterteils 2 mit einem Oberteil 4 abgenommen wird.

Da bestimmte Füllgüter dazu neigen einen Überdruck zu erzeugen, bewährt sich eine Ausführungsform der Erfindung, bei der während des Niederschraubens der Verschlußkappe 10 (nach dem Abreissen des Garantieringes 32) selbsttätig für eine Entlüftung des Raumes 5 sowie für einen Druckausgleich gesorgt wird.

Eine Ausführungsform, wie dies im einzelnen ausssehen kann, ist in den Fig. 15 bis 18 gezeigt. In Fig. 15 ist ein Behälter gezeigt, der ähnlich aufgebaut ist wie der in den Fig. 7 und 8 gezeigte Behälter. Es kann daher insoweit auf die Beschreibung der in den Fig. 7 und 8 gezeigten Ausführungsformen verwiesen werden.

Bei der in den Fig. 15 bis 18 gezeigten Ausführungsform sind an der Außenseite des Ansatzes 39, der vom Oberteil der Verschlußkappe 10 nach innen ragt und der in den Stutzen 11 des Oberteils 4 eingreift, zwei Dichtflächen 60 und 61 vorgesehen. Zwischen den Dichtflächen 60 und 61 ist an der Außenseite des Ansatzes 39 wenigstens eine nach außen vorstehende axial ausgerichtete Rippe 62 vorgesehen, die sich zwischen den beiden Dichtflächen 60 und 61 erstreckt. Die zwischen den Dichtflächen 60 und 61 vorgesehene Rippe 62 kann einen beliebigen Querschnitt haben und kann von der im Bereich des freien Endes des Ansatzes 39 vorgesehenen Dichtfläche 60 zur am anderen Ende des Ansatzes 39 vorgesehenen Dichtfläche 61 hin höher werden. In der Praxis sind z.B. vier solcher Rippen 62 an der Außenseite des Ansatzes 39 über den Umfang desselben verteilt vorgesehen.

In der in Fig. 15 und 17 gezeigten Ausgangslage liegt der Ansatz 39 mit seiner Dichtfläche 60 satt und vollflächig, also dichtend am oberen Rand der Innenseite des Stutzens 11 an. Nach dem Abreissen des Garantiebandes 32 wird die Verschlußkappe 10 auf den Behälter 4 zu, nach unten geschraubt, wobei die im Anschluß an die Dichtfläche 60 vorgesehene Rippe 62 (Entlüftungsstege) in den Bereich des Endes des Stutzens 11 gelangt und diesen, soferne sie keilförmig sind zunehmend, aufweitet, so daß zwischen der Rippe 62 und der Innenfläche am oberen Ende des Stutzens 11 wenigstens ein Durchgang frei wird, der einen Druckausgleich zwischen dem Raum 5 und der Umgebung erlaubt. Erst beim vollständigen Aufschrauben, wenn also die Dichtfläche 61, die in dem Bereich des Ansatzes 39 vorgesehen ist, über den dieser mit der Verschlußkappe 10 verbunden ist, in den Bereich des oberen Endes des Stutzens 11 gelangt, wird durch die Dichtfläche 61 wieder für eine Abdichtung gesorgt.

Dabei kann vorgesehen sein, daß der Durchmesser der Dichtfläche 60 kleiner ist als jener der Dichtfläche 61 und daß die wenigstens eine (Entlüftungs-)Rippe 62, der im Querschnitt dreieckförmig oder abgerundet ist oder einen viereckigen Querschnitt hat, von der Dichtfläche 60 zur Dichtfläche 61 hin höher wird.

Der gleiche Effekt der Entlüftung bzw. des Druckausgleiches kann erzielt werden, wenn in der Außenseite des Ansatzes 39 wenigstens eine axial verlaufende Nut vorgesehen ist, die sich zwischen den Dichtflächen 60 und 61 erstreckt.

Fig. 17 und 18 zeigen die in den Fig. 15 und 16 gezeigte Ausführungsform des erfindungsgemäßen Behälters in vergrößertem Maßstab, wobei zu sehen ist, daß zunächst die im Bereich des freien Endes des Ansatzes 39 vorgesehene Dichtfläche 60 mit dem freien Rand des Stutzens 11 zusammenwirkt (Fig. 17) und daß nach dem Niederschrauben der Verschlußkappe 10 die Dichtflfäche 61 des Ansatzes 39 mit dem freien Rand des Stutzens 11 dichtend zusammenwirkt (Fig. 18). Auch ist eine der vorzugsweise mehreren Rippen 62, die für die Durchgänge zwischen Ansatz 39 und Stutzen 11, die für den Druckausgleich wesentlich sind, gezeigt.

Zusammenfassend kann ein bevorzugtes Ausführungsbeispiel des erfindungsgemäßen Behälters wie folgt beschrieben werden:

Ein Behälter 1 mit zwei Aufnahmeräumen 3, 5 für erst bei Gebrauch miteinander zu mischende Flüssigkeiten besitzt einen flaschenförmigen Unterteil 2 mit dem ersten Aufnahmeraum 3 und einen Oberteil 4, der auf den Unterteil 2 aufsetzbar ist und den zweiten Aufnahmeraum 5 aufweist. Der zweite Aufnahmeraum 5 ist mit dem Aufnahmeraum 5 des Unterteils 2 durch eine Öffnung verbunden, die zunächst noch durch eine Membran 20 oder einen Verschlußstopfen 35 verschlossen ist und die erst unmittelbar vor dem Verwenden der miteinander vermengten Flüssigkeiten geöffnet wird. Hiezu wird die Membran 20 durch eine der Verschlußkappe 10 zugeordnete Schneidkante 36 aufgeschnitten. Wenn die Öffnung durch einen pfropfenartigen Verschluß 35 verschlossen ist, trägt die Verschlußkappe 10 einen Stempel 40 zum Herausdrücken des Verschlußpfropfens 35. Sowohl die Schneidkante 36 als auch der Stempel 40 sind mit der Verschlußkappe 10 verbunden, so daß sie durch eine Schraubbewegung der Verschlußkappe 10 betätigt werden können.

Die Teile des erfindungsgemäßen Behälters 1, nämlich der Unterteil 2 und der Oberteil 4, können durch eine Schraubverbindung oder durch eine Schnappverbindung 24 miteinander verbunden sein.

## Patentansprüche

1. Behälter (1) mit zwei Aufnahmeräumen (3, 5) für getrennt voneinander aufzubewahrende, flüssige Medien (6, 7) , die vor dem Gebrauch miteinander zu vermengen sind, mit einer gemeinsamen Ausgießöffnung (13) für die vermengten Medien, wobei die Aufnahmeräume (3, 5) voneinander durch eine Trennwand (20, 35) getrennt sind, in der mit Hilfe einer an der Verschlußkappe (10) vorgesehenen Einrichtung (36, 40) eine Verbindungsöffnung zwischen den beiden Aufnahmeräumen (3, 5) herstellbar ist, wobei die gemeinsame Ausgießöffnung (13) für die vermengten Medien (6, 7) in der Verschlußkappe (10) vorgesehen ist, wobei der Behälter (1) aus einem den ersten Aufnahmeraum (3) aufweisenden Unterteil (2) und einem den zweiten Aufnahmeraum (5) aufweisenden Oberteil (4) besteht, wobei der Unterteil (2) des Behälters (1) und der Oberteil (4) des Behälters (1) voneinander getrennte und aneinander festlegbare Teile sind, wobei der Stutzen (11) des Oberteils (4) in einen (Hals) (16) des Unterteils (2) eingreift, und wobei die Trennwand (20, 35) zwischen den Aufnahmeräumen (3, 5) , in der mit Hilfe der an der Verschlußkappe (10) vorgesehenen Einrichtung (36, 40) die Verbindungsöffnung zwischen den Aufnahmeräumen (3, 5) herstellbar ist, am dem Unterteil (2) zugekehrten Ende des Stutzens (11) des Oberteils (4) vorgesehen ist, **dadurch gekennzeichnet, daß** die Verschlußkappe (10) auf den Oberteil (4) aufgesetzt und mit Hilfe eines Gewindes (12) über das vom Unterteil (2) abgekehrte Ende Stutzens (11) des Oberteils (4) geschraubt ist, daß zwischen einem vom Stutzen (11) des Oberteils (4) seitlich abstehenden Wandteil (31) und dem freien Rand (30) der Verschlußkappe (10) ein abreißbarer Garantiering (32) vorgesehen ist, daß das dem Unterteil zugeordnete Ende des Stutzens (11) des Oberteils (4) in den Hals (16) eingreift, der von einer dem Oberteil (4) zugekehrten Wand (17) des Unterteils (2) absteht, und daß die Trennwand zwischen den Aufnahmeräumen (3, 5) am in den Hals (16) eingreifenden Ende des Stutzens (11) des Oberteils (4) vorgesehen und eine Membran (20) oder ein in das Ende des Stutzens (11) eingesetzter Verschlußstopfen (35) ist.

2. Behälter nach Anspruch 1, **dadurch gekennzeichnet, daß** vom Stutzen (11) ein glockenartiger Wandteil (22) absteht, der mit seinem freien Rand mit der Wand (25) des Unterteils (2) des Behälters (1) verbunden ist.

3. Behälter nach Anspruch 1 oder 2, **dadurch gekennzeichnet, daß** in der Verschlußkappe (10) ein rohrförmiger, wenigstens einmal geschlitzter Ansatz (34) vorgesehen ist, dessen freies Ende eine der Membran (20) zugeordnete Schneidkante (36) aufweist.

4. Behälter nach Anspruch 3, **dadurch gekennzeichnet, daß** die Außenfläche des die Schneidkante (36) aufweisenden Ansatzes (34) an der Innenfläche des Stutzens. (11) anliegend geführt ist.

5. Behälter nach Anspruch 1, **dadurch gekennzeichnet, daß** im Stutzen (11) ein Stempel (40) vorgesehen ist, dessen freies Ende (42) dem das untere Ende des Stutzens (11) verschließendem Verschlußstopfen (35) zugeordnet ist.

6. Behälter nach Anspruch 5, **dadurch gekennzeichnet, daß** der Stempel (40) aus wenigstens zwei gekrümmten Wandteilen (41) besteht, zwischen welchen wenigstens ein Schlitz (43) vorgesehen ist.

7. Behälter nach Anspruch 5 oder 6, **dadurch gekennzeichnet, daß** der Verschlußstopfen (35) einen in die Öffnung am unteren Ende des Stutzens (11) vorgesehene Öffnung eingreifenden, ringförmigen Ansatz trägt.

8. Behälter nach Anspruch 7, **dadurch gekennzeichnet, daß** an der Außenseite des ringförmigen Ansatzes des Verschlußstopfen (35) eine nach außen weisende Ringrippe (56) vorgesehen ist, die bei eingesetztem Verschlußstopfen (35) den freien Rand (37) eines die Öffnung begrenzenden Wandteils (38) des Stutzens (11) greift.

9. Behälter nach einem der Ansprüche 5 bis 8, **dadurch gekennzeichnet, daß** zwischen der Außenwand der Verschlußkappe (10) und dem Stempel (40) eine Hülse (39) vorgesehen ist, die an der Innenfläche des Stutzens (11) anliegt.

10. Behälter nach einem der Ansprüche 1 bis 9, **dadurch gekennzeichnet, daß** der Garantiering (32) eine Aufreißlasche (33) aufweist.

11. Behälter nach einem der Ansprüche 1 bis 10, **dadurch gekennzeichnet, daß** bei zwischen der Verschlußkappe (10) und dem Wandteil (31) vorgesehenem Garantiering (32) die Schneidkante (36) der Membran (20) bzw. das freie Ende (42) des Stempels (40) dem Verschlußelement (35) unmittelbar benachbart angeordnet ist.

12. Behälter nach einem der Ansprüche 1 bis 11, **dadurch gekennzeichnet, daß** der Oberteil (4) mit dem Unterteil (2) durch eine Schnappverbindung (24) verbunden ist.

13. Behälter nach einem der Ansprüche 2 bis 12, **dadurch gekennzeichnet, daß** der Oberteil (4) mit dem Unterteil (2) über den glockenartigen Wandteil (22) durch eine Schnappverbindung (24) verbunden ist.

14. Behälter nach Anspruch 13, **dadurch gekennzeichnet, daß** die Schnappverbindung (24) am freien Rand des glockenartigen Wandteils (22) des Oberteils (4) und am oberen Ende der Wand (25) des Unterteils (2) angeordnet ist.

15. Behälter nach einem der Ansprüche 1 bis 14, **dadurch gekennzeichnet, daß** der Hals (16) in der oberen Wand (17) des Unterteils (2) ein Außengewinde (16) trägt und daß der Stutzen (11) an seinem, dem Unterteil (2) zugekehrten Ende eine Verlängerung (50) aufweist, die am Hals (16) festgelegt ist.

16. Behälter nach Anspruch 15, **dadurch gekennzeichnet, daß** der Hals (16) und die Verlängerung (50) durch ein Schraubgewinde miteinander verbunden sind.

17. Behälter nach Anspruch 15 oder 16, **dadurch gekennzeichnet, daß** vom unteren, dem Unterteil (2) zugekehrten Ende des Stutzens (11) eine Ringrippe (51) in die gleiche Richtung absteht wie die Verlängerung (50), und daß die Ringrippe (51) an der Innenseite des Halses (16) des Unterteils (2) anliegt.

18. Behälter nach einem der Ansprüche 1 bis 17, **dadurch gekennzeichnet, daß** die Verschlußkappe (10) eine durch einen abtrennbaren Verschluß (14) verschlossene Ausgießöffnung (13) aufweist.

19. Behälter nach einem der Ansprüche 1 bis 18, **dadurch gekennzeichnet, daß** an der Außenseite des mit dem Stutzen (11) des Behälterteils (4) zusammenwirkenden Ansatzes (39) der Verschlußkappe (10) wenigstens eine Erhöhung (62) und/oder Vertiefung vorgesehen ist, die bei teilweise niedergeschraubter Verschlußkappe (10) eine Verbindungsöffnung zwischen dem Innenraum (5) des Behälterteils (4) und der Umgebung bildet.

20. Behälter nach Anspruch 19, **dadurch gekennzeichnet, daß** an der Außenseite des Ansatzes (39) eine erste Dichtfläche (60) und eine zweite Dichtfläche (61) vorgesehen ist, wobei die erste Dichtfläche (60) mit dem Stutzen (11) des Behälters (4) einer ersten Stellung der Verschlußkappe (10) und die zweite Dichtfläche (61) mit dem Stutzen (11) in einer zweiten Stellung der Verschlußkappe (10) zusammenwirkt.

21. Behälter nach Anspruch 19 oder 20, **dadurch gekennzeichnet, daß** sich die Erhöhungen (62) und/oder Vertiefungen in Richtung der Achse der Verschlußkappe (10) zwischen den Dichtflächen (60) und (61) erstrecken.

22. Behälter nach einem der Ansprüche 19 bis 21, **dadurch gekennzeichnet, daß** die Erhöhung wenigstens ein in Richtung der Achse der Verschlußkappe (10) verlaufender Steg (62) ist.

23. Behälter nach einem der Ansprüche 19 bis 21, **dadurch gekennzeichnet, daß** die Vertiefung wenigstens eine sich zwischen den Dichtflächen (60) und (61) erstreckende Nut ist.

24. Behälter nach einem der Ansprüche 20 bis 23, **dadurch gekennzeichnet, daß** der Durchmesser der ersten Dichtfläche (60) am freien Rand des Ansatzes (39) kleiner ist als jener der zweiten Dichtfläche (61), die im Bereich des Überganges zwischen Ansatz (39) und Verschlußkappe (10) angeordnet ist.

25. Behälter nach Anspruch 22 oder 24, **dadurch gekennzeichnet, daß** der nach außen vorspringend angeordnete Steg (62) von der Dichtfläche (60) zu der Dichtfläche (61) hin höher wird.

## Claims

1. Container (1) with two compartments (3, 5) for receiving fluid media (6, 7) which are to be kept separate from one another and mixed together before use, having a common pouring aperture (13) for the mixed media, the compartments (3, 5) being separated from one another by a partition (20, 35), in which a connecting aperture can be produced between the two compartments (3, 5) with the aid of a device (36, 40) provided on the closing cap (10), the common pouring aperture (13) for the mixed media (6, 7) being provided in the cap (10), the container (1) comprising a lower section (2) containing the first compartment (3) and an upper section (4) containing the second compartment (5), the lower section (2) of the container (1) and the upper section (4) of the container (1) being parts which are separate from one another and can be fixed to one another, the stub (11) of the upper section (4) engaging in a neck (16) of the lower section (2), and the partition (20, 35) between the compartments (3, 5), in which the connecting aperture between the compartments (3, 5) can be produced with the aid of the device (36, 40) provided on the cap (10), being provided on the end of the stub (11) of the upper section (4) facing the lower section (2), **characterised in that** the closing cap (10) is placed on the upper section (4) and screwed with the aid of a thread (12) over the end of the stub (11) of the upper section (4) remote from the lower section (2), **in that** between a wall portion (31), protruding laterally from the stub (11) of the upper section (4), and the free edge (30) of the cap (10) is provided a tear-off guarantee ring (32), **in that** the end of the stub (11) of the upper section (4) associated with the lower section engages in the neck (16) which protrudes from a wall (17) of the lower section (2) facing the upper section (4), and **in that** the partition between the compartments (3, 5) is provided at the end of the stub (11) of the upper section (4) engaging in the neck (16), and is a membrane (20) or a closing plug (35) inserted into the end of the stub (11).

2. Container according to claim 1, **characterised in that** from the stub (11) protrudes a bell-shaped wall portion (22) which is connected at its free edge with the wall (25) of the lower section (2) of the container (1).

3. Container according to claim 1 or 2, **characterised in that** in the closing cap (10) is provided a tubular extension (34) which is slit at least once and the free end of which has a cutting edge (36) associated with the membrane (20).

4. Container according to claim 3, **characterised in that** the outer surface of the extension (34) which has the cutting edge (36) is guided abutting against the inner surface of the stub (11).

5. Container according to claim 1, **characterised in that** in the stub (11) is provided a plunger (40), the free end (42) of which is associated with the plug (35) closing the lower end of the stub (11).

6. Container according to claim 5, **characterised in that** the plunger (40) comprises at least two curved wall portions (41) between which at least one slit (43) is provided.

7. Container according to claim 5 or 6, **characterised in that** the closing plug (35) bears an annular extension which engages in the aperture provided at the lower end of the stub (11).

8. Container according to claim 7, **characterised in that** on the outside of the annular extension of the closing plug (35) is provided an annular rib (56) pointing towards the outside which, when the plug (35) is inserted, grips the free edge (37) of a wall portion (38) of the stub (11) delimiting the aperture.

9. Container according to one of claims 5 to 8, **characterised in that** between the outer wall of the closing cap (10) and the plunger (40) is provided a sleeve (39) which abuts against the inner surface of the stub (11).

10. Container according to one of claims 1 to 9, **characterised in that** the guarantee ring (32) has a tear-off tab (33).

11. Container according to one of claims 1 to 10, **characterised in that**, when a guarantee ring (32) is provided between the cap (10) and wall portion (31), the cutting edge (36) of the membrane (20) or the free end (42) of the plunger (40) is arranged immediately adjacent to the closing element (35).

12. Container according to one of claims 1 to 11, **characterised in that** the upper section (4) is connected to the lower section (2) by a snap-lock fitting (24).

13. Container according to one of claims 2 to 12, **characterised in that** the upper section (4) is connected to the lower section (2) via the bell-shaped wall portion (22) by a snap-lock fitting (24).

14. Container according to claim 13, **characterised in that** the snap-lock fitting (24) is arranged on the free edge of the bell-shaped wall portion (22) of the upper section (4) and at the upper end of the wall (25) of the lower section (2).

15. Container according to one of claims 1 to 14, **characterised in that** the neck (16) in the upper wall (17) of the lower section (2) bears an external thread (16), and **in that** the stub (11) has at its end facing the lower section (2) an elongation (50) which is fixed to the neck (16).

16. Container according to claim 15, **characterised in that** the neck (16) and the elongation (50) are connected to one another by a screw thread.

17. Container according to claim 15 or 16, **characterised in that** from the lower end of the stub (11) facing the lower section (2), an annular rib (51) protrudes in the same direction as the elongation (50), and **in that** the annular rib (51) abuts against the inner side of the neck (16) of the lower section (2).

18. Container according to one of claims 1 to 17, **characterised in that** the closing cap (10) has a pouring aperture (13) closed by a separable seal (14).

19. Container according to one of claims 1 to 18, **characterised in that** on the outside of the cap (10) extension (39) which cooperates with the stub (11) of container section (4), at least one raised portion (62) and/or depression is provided which, when the cap (10) is partially screwed down, forms a connecting aperture between the interior (5) of container section (4) and the surroundings.

20. Container according to claim 19, **characterised in that** a first sealing surface (60) and a second sealing surface (61) are provided on the outside of the extension (39), the first sealing surface (60) cooperating with the stub (11) of the container (4) in a first position of the cap (10) and the second sealing surface (61) cooperating with the stub (11) in a second position of the cap (10).

21. Container according to claim 19 or 20, **characterised in that** the raised portions (62) and/or depressions extend in the direction of the axis of the cap (10) between sealing surfaces (60) and (61).

22. Container according to one of claims 19 to 21, **characterised in that** the raised portion is at least one web (62) extending in the direction of the axis of the cap (10).

23. Container according to one of claims 19 to 21, **characterised in that** the depression is at least one groove extending between sealing surfaces (60) and (61).

24. Container according to one of claims 20 to 23, **characterised in that** the diameter of the first sealing surface (60) at the free edge of the extension (39) is smaller than that of the second sealing surface (61) which is arranged in the region of the transition between extension (39) and cap (10).

25. Container according to claim 22 or 24, **characterised in that** the web (62), arranged projecting outwards, becomes higher from sealing surface (60) to sealing surface (61).

## Revendications

1. Récipient (1) avec deux chambres (3, 5) pour des milieux (6, 7) liquides conservés séparément, qui doivent être mélangés avant usage, avec un orifice de sortie (13) commun pour les milieux mélangés, les chambres réceptrices (3, 5) étant séparées l'une de l'autre par une cloison (20, 35), dans laquelle une ouverture de communication entre les deux chambres (3, 5) peut être pratiquée à l'aide d'un dispositif (36, 40) prévu sur la coiffe (10), l'orifice de sortie (13) commun pour les milieux mélangés (6, 7) étant prévue dans la coiffe (10), le récipient (1) comprenant une partie inférieure (2) qui contient la première chambre réceptrice (3) et une partie supérieure (4) qui contient la deuxième chambre (5), la partie inférieure (2) et la partie supérieure (4) du récipient (1) étant des éléments distincts pouvant être liés l'un à l'autre, le corps (11) de la partie supérieure (4) s'engageant dans un col (16) de la partie inférieure (2), et la cloison (20, 35) de séparation des chambres (3, 5), dans laquelle l'ouverture de communication entre les chambres (3, 5) peut être pratiquée à l'aide du dispositif (36, 40)prévu dans la coiffe (10), étant prévue à l'extrémité du corps (11) de la partie supérieure (4) tournée vers la partie inférieure (2), **caractérisé en ce que** la coiffe (10) est placée sur la partie supérieure (4) et est vissée à l'aide d'un filetage (12) sur l'extrémité du corps (11) de la partie supérieure (4) éloignée de la partie inférieure (2), **en ce qu'**il est prévu une bague de sécurité (32) déchirable entre une partie de paroi (31) s'étend latéralement à partir du corps (11) de la partie supérieure (4) et le bord libre (30) de la coiffe (10), **en ce que** l'extrémité du corps (11) de la partie supérieure (4) associée à la partie inférieure s'engage dans le col (16) qui s'étend à partir d'une paroi (17) de la partie inférieure (2) tournée vers la partie supérieure (4) et **en ce que** la cloison de séparation des chambres (3, 5) est disposée à l'extrémité du corps (11) de la partie supérieure (4) pénétrant dans le col (16) et est formée par une membrane (20) ou par un bouchon obturateur (35) introduit dans l'extrémité du corps (11).

2. Récipient selon la revendication 1, **caractérisé en ce qu'**à partir du corps (11) s'étend une partie de paroi (22) en forme de cloche, qui est liée par son bord libre à la paroi (25) de la partie inférieure (2) du récipient (1).

3. Récipient selon la revendication 1 ou 2, **caractérisé en ce qu'**il est prévu dans la coiffe (10), un appendice tubulaire (34), fendu au moins une fois, dont l'extrémité libre présente une arête coupante (36) associée à la membrane (20).

4. Récipient selon la revendication 3, **caractérisé en ce que** la surface extérieure de l'appendice (34) comportant l'arête coupante (36) est guidée le long de la surface intérieure du corps (11).

5. Récipient selon la revendication 1, **caractérisé en ce qu'**il est prévu à l'intérieur du corps (11), un poussoir (40), dont l'extrémité libre (42) est associée au bouchon obturateur (35) fermant l'extrémité inférieure du corps (11).

6. Récipient selon la revendication 5, **caractérisé en ce que** le poussoir (40) est formé d'au moins deux parties de paroi (41) courbes entre lesquelles est aménagée au moins une fente (43).

7. Récipient selon la revendication 5 ou 6, **caractérisé en ce que** le bouchon obturateur (35) comporte un prolongement annulaire qui s'engage dans l'ouverture prévue à l'extrémité inférieure du corps (11).

8. Récipient selon la revendication 7, **caractérisé en ce qu'**il est prévu sur la surface extérieure du prolongement annulaire du bouchon obturateur (35), une nervure annulaire (56) tournée vers l'extérieur, qui, lorsque le bouchon obturateur (35) est en place, s'accroche sur le bord libre (37) d'une partie de paroi (38) du corps (11) délimitant l'ouverture.

9. Récipient selon une des revendications 5 à 8, **caractérisé en ce qu'**il est prévu entre la paroi extérieure de la coiffe (10) et le poussoir (40), un manchon (39) qui est en contact avec la surface intérieure du corps (11).

10. Récipient selon une des revendications 1 à 9, **caractérisé en ce que** la bague de sécurité (32) présente une languette d'ouverture (33).

11. Récipient selon une des revendications 1 à 10, **caractérisé en ce que** lorsque la bague de sécurité (32) est présente entre la coiffe (10) et la partie de paroi (31), l'arête coupante (36) ou le poussoir (40) est disposé à proximité immédiate respectivement de la membrane (20) ou du bouchon obturateur (35).

12. Récipient selon une des revendications 1 à 11, **caractérisé en ce que** la partie supérieure (4) est liée à la partie inférieure (2) par une liaison à encliquetage (24).

13. Récipient selon une des revendications 2 à 12, **caractérisé en ce que** la partie supérieure (4) est liée à la partie inférieure (2) par l'intermédiaire de la partie de paroi (22) en forme de cloche, par une liaison à encliquetage (24).

14. Récipient selon la revendication 13, **caractérisé en ce que** la liaison à encliquetage (24) est aménagée au niveau du bord libre de la partie de paroi (22) en forme de cloche de la partie supérieure (4) et à l'extrémité supérieure de la paroi (25) de la partie inférieure (2).

15. Récipient selon une des revendications 1 à 14, **caractérisé en ce que** le col (16) dans la paroi supérieure (17) de la partie inférieure (2) porte un filetage extérieur (16) et **en ce que** le corps (11), à son extrémité tournée vers la partie inférieure (2), est pourvu d'un prolongement (50) qui est fixé au col (16).

16. Récipient selon la revendication 15, **caractérisé en ce que** le col (16) et le prolongement (50) sont liés l'un à l'autre par un filetage.

17. Récipient selon la revendication 15 ou 16, **caractérisé en ce qu'**une nervure annulaire (51) s'étend à partir de l'extrémité du corps (11) tournée vers la partie inférieure (2) dans la même direction que le prolongement (50) et **en ce que** la nervure annulaire (51) est en contact avec la surface intérieure du col (16) de la partie inférieure (2).

18. Récipient selon une des revendications 1 à 17, **caractérisé en ce que** la coiffe (10) présente un orifice de sortie (13) qui est fermé par un bouchon (14) amovible.

19. Récipient selon une des revendications 1 à 18, **caractérisé en ce qu'**il est prévu sur la surface extérieure de l'appendice (39) de la coiffe (10) coopérant avec le corps (11) de la partie de récipient (4) au moins une surélévation (62) et/ou une dépression qui, lorsque la coiffe (10) est partiellement vissée, forme une ouverture de communication entre la chambre (5) de la partie de récipient (4) et l'environnement.

20. Récipient selon la revendication 19, **caractérisé en ce qu'**il est prévu sur la surface extérieure de l'appendice (39), une première surface d'étanchéité (60) et une seconde surface d'étanchéité (61), la première surface d'étanchéité (60) coopérant avec le corps (11) de la partie de récipient (4) dans une première position et la seconde surface d'étanchéité (61) coopérant avec le corps (11) de la partie de récipient (4) dans une seconde position de la coiffe (10).

21. Récipient selon la revendication 19 ou 20, **caractérisé en ce que** les surélévations (62) et/ou dépressions s'étendent en direction de l'axe de la coiffe (10) entre les surfaces d'étanchéité (60) et (61).

22. Récipient selon une des revendications 19 à 21, **caractérisé en ce que** la surélévation est au moins un bourrelet (62) qui s'étend en direction de l'axe de la coiffe (10).

23. Récipient selon une des revendications 19 à 21, **caractérisé en ce que** la dépression est au moins une gorge qui s'étend entre les surfaces d'étanchéité (60) et (61).

24. Récipient selon une des revendications 20 à 23, **caractérisé en ce que** le diamètre de la première surface d'étanchéité (60) au niveau du bord libre de l'appendice (39) est inférieur au diamètre de la seconde surface d'étanchéité (61), qui est située dans la région du raccordement entre l'appendice (39) et la coiffe (10).

25. Récipient selon la revendication 22 ou 24, **caractérisé en ce que** la hauteur du cordon (62) formant saillie en direction de l'extérieur augmente depuis la première surface d'étanchéité (60) jusqu'à la seconde surface d'étanchéité (61).
